# EUROPÄISCHE PATENTSCHRIFT

(11) **EP 0 312 775 B1**
(45) Veröffentlichungstag und Bekanntmachung des Hinweises auf die Patenterteilung: **25.03.1992**
(21) Anmeldenummer: 88115168.2
(22) Anmeldetag: 16.09.1988
(51) Int. Cl.: B25G 1/08

(54) **Mit Klinge und Heft ausgestattetes Werkzeug**
Tool arranged with a blade and a handle
Outil équipé d'une lame et une poignée

(30) Priorität: 16.10.1987 DE 8713925 U
(43) Veröffentlichungstag der Anmeldung: 26.04.1989
(73) Patentinhaber: Wera-Werk Hermann Werner GmbH & Co., D-42349 Wuppertal (DE)
(72) Erfinder: Lieser, Karl, D-5600 Wuppertal 1 (DE)
(74) Vertreter: Rieder, Hans-Joachim, Dr.

(56) Entgegenhaltungen:
- FR-A- 2 603 829
- US-A- 3 194 286
- US-A- 4 241 773
- US-A- 4 300 607
- US-A- 4 535 658

## Beschreibung

Die Erfindung betrifft ein mit Klinge und Heft ausgestattetes Werkzeug, insbesondere Schraubendreher, mit am oberen Heftende vorgesehenen Fächern für Schraubeinsätze oder dergleichen, welche Fächer von einem gemeinsamen Deckel verschließbar sind, und mit einer eine Einzelausgabe der Schraubeinsätze ermöglichenden Wählbarkeit durch Relativverdrehung der Fächer zu einer Ausnehmung um eine zentrale Achse des Heftes.

Ein Werkzeug dieser Art ist durch die US-A-3 194 286 bekannt. Die konzentrisch um die Achse angeordneten Fächer befinden sich in einem relativ zum Heft drehbaren Magazin als Einsatz. Dessen oberes Ende ist durch einen gemeinsamen Deckel verschlossen. Letzterer läßt sich durch Herausdrehen einer die körperliche Achse bildenden, zentralen Halteschraube lösen. Das kommt praktisch einer Demontage gleich. Das untere, dem Arbeitsende des Werkzeuges zugewandte Ende der die Schraubeinsätze enthaltenden Fächer wird durch den Boden der Einsatzaufnahme verschlossen bis auf eine exzentrisch liegende Ausnehmung. Durch diese hindurch fällt bei kongruenter Ausrichtung von Fach und Ausnehmung der ausgewählte Einsatz in seine Arbeitsposition. Die Einzelausgabe ist hier als Vertrittsstellung realisiert. Durch weiteres Drehen des Einsatzes kann hier schon das nächste Werkzeug partiell in eine Ladeposition treten, was Benutzer nicht in jedem Falle erkennen, so daß Komplikationen, insbesondere Schädigungen im Wählmechanismus nicht ausschließbar sind. Außerdem können praktisch nur geringe Drehmomente aufgebracht werden. Dem Einsatz ist hier der Klingenschaft gleich angeformt. Zur Sicherung der Arbeitsposition dient ein mit einer Nut zusammenwirkender, lösbarer Quersplint, der einen unrunden Abschnitt des Klingenschaftes kreuzt.

Ein solches Werkzeug, bei dem Schraubeinsatz und Klingenschaft eine Einheit bilden, ist auch durch die US-A-4 241 773 bekannt. Dort ist das obere, d.h. freie Heftende formtechnisch geschlossen. Auch hier ist die Ausbildung so getroffen, daß eine wiederum nur eine Vortrittsstellung bildende Einzelausgabe der Schraubeinsätze ermöglichende Wählbarkeit greift. Dazu dient eine den Fächern vorgeschaltete Wählscheibe mit einer einzigen Ausnehmung. Letztere ist, ratschengesteuert, in eine kongruente Ausrichtung zu einem Fach bringbar und dazu zentral gelagert. Der lichte Durchmesser der Ausnehmung in der Wählscheibe ist kleiner als das lichte Maß der Fächer, so daß die Wählscheibe den völligen Austritt des ausgewählten Einsatzes unterbindet. Eine der Wählscheibe nach außen hin vorgeschaltete zweite, zentral gelagerte, mit Drehspiel zur ersten stehende Scheibe dient der axialen Sicherung des vorgetretenen Einsatzes in Gegenrichtung. Sie weist dazu eine schlüssellochförmige Ausnehmung auf, deren in seiner lichten Breite reduzierte Ausnehmungsabschnitt in eine Ringnut des Einsatzes einschnappt. Die zweite Scheibe steht in dieser Richtung permanent unter Federbelastung. Bei diesem Werkzeug nimmt der Klingenschaft eine exzentrische Lage zum Heft. Außerdem stehen die die Wählbarkeit bringenden Mittel unter nicht unerheblicher Belastung. Es lassen sich daher auch hier nur relativ geringe Drehmomente übertragen.

Aufgabe der Erfindung ist es, ein gattungsgemäßes Werkzeug bei herstellungstechnisch einfachem Aufbau handhabungsgünstiger auszubilden.

Gelöst ist diese Aufgabe durch die im Anspruch 1 angegebene Erfindung.

Die Unteransprüche sind vorteilhafte Weiterbildungen des erfindungsgemäßen Werkzeuges.

Zufolge solcher Ausgestaltung ist ein gattungsgemäßes Werkzeug insbesondere erhöhten Gebrauchswerts erzielt: Bei weiterhin günstigst erreichbarer Magazinierung der Schraubeinsätze etc. ist der die Fächer gemeinsam schließende Deckel bequem lös- und zuordbar; Betriebsbelastungen gehen nicht auf die Wählmechanik. Hierzu wird vorgeschlagen, daß der Deckel in Steck-Rastverbindung gehalten und in Verbindungsstellung um seine zentralliegende Steck-Rast-Verbindungsachse, die mit der Längsmittelachse des Werkzeuges zusammenfällt, frei drehbar ist, wobei die Fächer unter Zwischenlage einer Wählscheibe zwischen Deckel und Heft verschließbar sind, welche axial fixiert und drehbar gelagert ist, und daß die Wählscheibe ein einziges Entnahmeloch aufweist, das nacheinander die Fächer freigeben kann. Der wie eine Schutzkappe wirkende Deckel bildet dabei quasi eine Druckplatte, die gut in der Hand liegt und zufolge ihrer freien Drehbarkeit in der Steck-Rast-Verbindungsachse Reibungen am Handteller der Bedienungshand vermeidet. Die Rastkräfte sind so eingestellt, daß durch einfaches Abziehen des Deckels die Fächer zugänglich werden, andererseits aber die genügende Unverlierbarkeit gegeben ist. Konkret besteht die Steck-Rastvertiefung aus einem Zapfen mit darauf aufgesprengtem Federring, welcher auch in aufgeweitetem Zustand frei drehbar in einer Nut einliegt, die in der Wand der Zapfen-Aufnahmehöhlung des Deckels angeordnet ist. Eine solche Art der lösbaren Kupplung läßt auch genügend Spiel, so daß sogar gegebenenfalls die Kippbewegungen des Deckels kompensiert werden. Weiter erweist es sich als vorteilhaft, daß der Federring runden und der Zapfen sechseckigen Querschnitt besitzt mit mindestens eckseitigen Rastkerben. Der entsprechende Rund-Querschnitt des Federringes begünstigt das Aufgleiten in die Rastposition bzw. das Aufheben der Rastverbindung. Hinsichtlich des hexagonalen Querschnitts des Zapfens ergeben sich am Umfang desselben gleichmäßig verteilte Rastzonen. Außerdem kann der meist sechseckigen Querschnitt aufweisende Werkzeugschaft zur Bildung des Zapfens durch den Heftkörper durchgezogen sein bis in den Bereich der Deckellagerung. Günstig ist es dabei weiter, daß die Wählscheibe auf dem Zapfen drehbar gelagert ist und an der Oberseite vorgesehene Kehlen aufweist, die bis in die Umfangsfläche reichen. Solche Kehlen gestalten die Wählscheibe griffig. Sie läßt sich daher auch bei fettverschmierter Bedienungshand schlupffrei drehen. Da die Kehlen bis zur Umfangsfläche laufen, ist die Fuge erweitert, so daß man mit der Fingerkuppe dort eingreifen und den Deckel bequem absprengen kann. Hinsichtlich der Lagerung der Wählscheibe ist es von Vorteil, daß diese von einem Federring axial fixiert ist, der in einer zentralen Kehle der Wählscheibe einliegt und überfangen ist vom Boden einer topfförmigen Vertiefung an der Unterseite des Deckels. Eine vor allem verschleißfeste Drehlagerung des in Rast-Steckverbindung stehenden Deckels ist dadurch realisiert, daß die Nut in einer in den aus Kunststoff bestehenden Deckel eingelassenen Metallbüchse angeordnet ist, welche die Zapfen-Aufnahmehöhlung 15 formt. Eine solche die Höhlung ausfütternde Metallbüchse läßt sich beim Spritzen des Deckels einfachst einverleiben.

Der Gegenstand der Erfindung ist nachstehend anhand eines zeichnerisch veranschaulichten Ausführungsbeispieles näher erläutert. Es zeigt:
- Fig. 1: das erfindungsgemäß ausgestaltete Werkzeug in Form eines Schraubendrehers in Seitenansicht,
- Fig. 2: die Draufsicht auf das freie Heftende bei abgezogenem Deckel, vergrößert,
- Fig. 3: den Schnitt gemäß Linie III-III in Figur 1,
- Fig. 4: einen Vertikalschnitt durch das die Fächer aufweisende Heftende,
- Fig. 5: die gleiche Darstellung, bei abgenommenen Deckel und
- Fig. 6: den Ausschnitt A in Fig. 4 in weiter vergrößerter Wiedergabe.

Das als Schraubendreher ausgebildete Werkzeug besitzt ein mit axial hintereinanderliegenden Griffmulden 1 ausgestattetes Heft 2 zur Erzielung eines sogenannten "Kraftform"-Griffes.

Vom oberen Heftende her sind in gleichmäßiger Winkelverteilung raumparallel zur Längsmittelachse x-x des Werkzeuges orientierte Fächer 3 berücksichtigt. Letztere bilden ein Magazin zur Aufnahme von Schraubeinsätzen 4, sogenannte Bits. Die Fächer 3 sind Bohrungen vergleichbar. Das diesbezügliche Heftende besteht aus Klarsichtmaterial und ist am restlichen Heftkörper gegen Drehung gesichert befestigt.

Die Schraubeinsätze 4 weisen unterschiedlich gestaltete Köpfe 5 auf, beispielsweise im Rahmen der sogenannten Kreuzschlitzung. Auch übliche Flachklingen etc. können zum Sortiment gehören. Die Einsätze 4 lassen sich einem am freien Ende des in Querschnitt hexagonalen Werkzeugschaftes 6 sitzenden Spannfutter 7 zuordnen.

Die Fächer 3 sind, unter Zwischenlage einer Wählscheibe 8, von einem Deckel 9 überfangen.

Die relativ dünnwandige Wählscheibe 8 ist zentral gelagert und weist ein in deckungsgleiche Ausrichtung zu den Querschnitten der Fächer 3 bringbares Entnahmeloch 10 auf. Bei entsprechend kongruenter Lage des Loches 10 wird der ausgewählte Schraubeinsatz 4, nach vorherigem Entfernen des Dekkels 9 natürlich, freigebbar. Durch Einsetzen eines Fingers in das Entnahmeloch 10 läßt sich die Wählscheibe 8 wie die eines Telefons drehen.

Der Deckel 9 ist über eine Steck-Rastverbindung am Heft 2 lösbar gehalten und um seine zentral liegende Steck-RastVerbindungsachse, die mit der Längsmittelachse x-x des Schraubendrehers zusammenfällt, frei drehbar. Bestandteil der besagten Steck-Rastverbindung ist ein das obere Heftende, also Fächer 3 und Wählscheibe 8 überragender Zapfen 11. Letzterer ist dem Heftkörper zentral eingeformt und kann sich, je nach Grundversion des Werkzeuges, unterbrechungsfrei in den Werkzeugschaft 6 fortsetzen. Beim Ausführungsbeispiel ist jedoch eine getrennte Zuordnung des Zapfens 11 bevorzugt.

Der rastvermittelnde Körper ist ein offener Federring 12, der auch in aufgeweitetem Zustand frei drehbar in einer Nut 13 in der Wand 14 der Aufnahmehöhlung 15 des Deckels 9 einliegt. Sie wirkt wie das Matrizenteil eines Druckknopfes, dessen Patrizenteil der Zapfen 11 ist.

Der Federring 12 weist kreisrunden Querschnitt auf und ragt, die Fuge F übergreifend, in eckseitige Rastkerben 16 des im Querschnitt sechseckigen Zapfens 11. Die einer schwimmenden Einlagerung vergleichbare Zuordnung des Federinges 12 berücksichtigt, bezogen auf die Fuge F, einen hälftigen Eintritt in die Nut 13 und einen hälftigen Eintritt in die Rastkerben 16. Ihre endseitigen Kerbeneinläufe besitzen eine etwa 45° geschrägte Flanke 16′ bzw. 16˝. Beim Ausführungsbeispiel trägt die dem Heftende weiter entfernte Flanke 16′. Die andere, 16˝, liegt in einem etwa dem 2-fachen Durchmesser des Federringes 12 entsprechenden Abstand zur anderen. Die Nut 13 weist dagegen parallelverlaufende, horizontale Flanken 13′ und 13˝ auf. Die in der axialen gemessene Breite der Nut ist etwas größer als der Querschnittsdurchmesser des Federringes 12. Die Nuttiefe ist dagegen größer als der Querschnittsdurchmesser des Federringes 12, so daß er bis in die Ebene der Wand 14 ausweichen kann.

Auch die unterhalb des abnehmbaren Deckels 9 angeordnete Wählscheibe 8 ist unter Nutzung des gleichen Zapfens 11 drehbar gelagert und durch einen Federring 17 axial fixiert. Dieser Federing liegt in einer nach oben offenen, axialen Kehle 18 der Wählscheibe 8 ein. Es handelt sich um eine an eine Drehscheiben-Zentralöffnung 19 anschließende, im Durchmesser größere Ausdrehung. Die axiale Tiefe ist größer als der Querschnittsdurchmesser dieses Federringes 17, der die horizontale Ausdrehungsschulter 20 unmittelbar überlagert. Seinen axialen Halt findet der Federing 17 in Rastkerben 21. Diese sind der Kontur des einliegenden Federquerschnitts angepaßt.

Oberhalb der Kehle 18 bildet die Wählscheibe 8 an ihrer Unterseite eine relativ flache topfförmige Vertiefung 22 aus, so daß die Zapfen-Aufnahmehöhlung 15 in einem Abstandsbereich zur ebenen Unterseite 9′ des Deckels 9 ansetzt. Der diesbezügliche Boden der topfförmigen Vertiefung trägt das Bezugszeichen 22′.

Die Zapfen-Aufnahmehöhlung 15 ist ausgefüttert. Es handelt sich um eine topfförmige Metallbüchse 23. Zur sicheren Einspritz-Verankerung bildet ihre Mantelfläche in der oberen Hälfte der Metallbüchse 23 eine Ringnut 24 aus. Die zur Steck-Rastverbindung beitragende Nut 13 liegt dagegen in dem demgegenüber wandungsdickeren Bereich der Metallbüchse 23. Ihr Stirnrand schließt ebenengleich mit dem Boden 22′ der Vertiefung 22 ab. Der Boden bzw. besser gesagt die Decke 25 der topfförmigen Metallbüchse 23 weist eine gegenüber der Wandung der Büchse größere Dicke auf. In Anpassung an die Fase 11′ des Zapfens 11 läuft der Boden in eine zentral orientierte Kegelmulde aus, und zwar unter Berücksichtigung des Fasenwinkels.

Die Wählscheibe 8 weist an ihrer Oberseite in die Umfangsfläche 8˝ der Wählscheibe 8 auslaufende Kehlen 26 auf (vergleiche Figuren 2 und 4). Über diese Kehlen läßt sich das Abstemmen des Deckels relativ leicht bewerkstelligen, indem man beispielsweise mit einer Fingerkuppe in den Bereich der Kehle 26 fährt oder ein klingenartiges Werkzeug einsetzt und verkantet. Dagegen sind zufällige Berührungen mangels entsprechender Angriffsfläche nicht in eine Öffnungsbewegung umsetzbar. Andererseits erweisen sich die sichel-oder linsenförmigen Kehlen auch als Drehhilfe. Beispielsweise fettverschmierte Finger können nicht abrutschen. Es liegt vielmehr eine kronenartige Randrauhung für das Drehen der Wählscheibe vor, wenn nicht die oben erläuterte wählscheibenartige Handhabung bevorzugt wird.

Die Handhabung ist, kurz zusammengefaßt, wie folgt: Zum Entnehmen eines Schraubeinsatzes wird der Deckel 9 unter Überwindung der ihn fesselnden Rastkräfte vom Zapfen 11 abgezogen. Dadurch liegt die Wählscheibe 8 frei. Ihr Entnahmeloch 10 wird in die gewünschte, vorher zufolge der Durchsichtigkeit des Magazins ausgewählte Position gefahren. Nach deckungsgleicher Ausrichtung von Loch und Fach braucht das Werkzeug nur im Sinne eines Ausschüttens gekippt zu werden. Die restlichen Schraubeinsätze 4 sind gegen Herausrutschen gesperrt. Nach Aufsetzen des Deckels liegt wieder die ergonomisch günstige Grundform des Heftkörpers vor, da der Deckel 9 eine domartig gewölbte Oberseite 9˝ aufweist, so daß der entsprechend kalottenförmig gestaltete Endanschnitt gut in der Hand liegt und so auch als Druckplatte fungieren kann.

## Patentansprüche

1. Mit Klinge und Heft (2) ausgestattetes Werkzeug, insbesondere Schraubendreher, mit am oberen Heftende vorgesehenen Fächern (3) für Schraubeinsätze (4) oder dergleichen, welche Fächer von einem gemeinsamen Deckel (9) verschließbar sind, und mit einer eine Einzelausgabe der Schraubeinsätze (4) ermöglichenden Wählbarkeit durch Relativverdrehung der Fächer (3) zu einer Ausnehmung um eine zentrale Achse des Heftes (2), dadurch gekennzeichnet, daß der Deckel (9) in Steck-Rastverbindung gehalten und in Verbindungsstellung um seine zentral liegende Steck-Rast-Verbindungsachse, die mit der Längsmittelachse (x-x) des Werkzeuges zusammenfällt, frei drehbar ist, wobei die Fächer (3) unter Zwischenlage einer Wählscheibe (8) zwischen Deckel (9) und Heft (2) verschließbar sind, welche axial fixiert und drehbar gelagert ist und daß die Wählscheibe (8) ein einziges Entnahmeloch (10) aufweist, das nacheinander die Fächer (3) freigeben kann.

2. Werkzeug nach Anspruch 1, dadurch gekennzeichnet, daß die Steck-Rastverbindung von einem Zapfen (11) mit darauf aufgesprengtem Federring (12) besteht, welcher auch in aufgeweitetem Zustand frei drehbar in einer Nut (13) einliegt, die in der Wand (14) der Zapfen-Ausnahmehöhlung (15) des Deckels (9) angeordnet ist.

3. Werkzeug nach Anspruch 2, dadurch gekennzeichnet, daß der Federring (12) runden und der Zapfen (11) sechseckigen Querschnitt besitzt mit mindestens eckseitigen Rastkerben (16).

4. Werkzeug nach Anspruch 3, dadurch gekennzeichnet, daß auch die Wählscheibe (8) auf dem Zapfen (11) drehbar gelagert ist und an der Oberseite vorgesehene Kehlen (26) aufweist, die bis in die Umfangsfläche (8'') reichen.

5. Werkzeug nach Anspruch 1, dadurch gekennzeichnet, daß die Wählscheibe (8) von einem Federring (17) axial fixiert ist, der in einer zentralen Kehle (18) der Wählscheibe (8) einliegt und überfangen ist vom Boden (22') einer topfförmigen Vertiefung (22) an der Unterseite des Deckels (9).

6. Werkzeug nach Anspruch 2, dadurch gekennzeichnet, daß die Nut (13) in einer in den aus Kunststoff bestehenden Deckel (9) eingelassenen Metallbüchse (23) angeordnet ist, welche die Zapfen-Ausnahmehöhlung (15) formt.

## Claims

1. Tool provided with blade and handle (2), in particular screwdriver, with compartments (3) provided at the upper end of the handle (2) for screwing insert, (4) or the like, which compartments are closable by a common cover (9), and with the possibility of selection allowing individual discharge of the screwing inserts (4) by rotation of the compartments (3) relative to a recess about a central axis of the handle (2), characterised in that the cover (9) is held in a push and latch connection and is freely rotatable in the connected position about its central push and latch connection axis which coincides with the longitudinal centre axis (x-x) of the tool, wherein the compartments (3) are closable with the interposition of a selector dial (8) between cover (9) and handle (2) which is axially fixed and mounted rotatably and in that the selector dial (8) comprises a single extraction hole (10) which can release the compartments (3) successively.

2. Tool according to claim 1, characterised in that the push and latch connection consists of a pin (11) with a spring washer (12) which is fitted thereon by snap action and which in the expanded state is also located freely rotatably in a groove (13) which is arranged in the wall (14) of the pin receiving cavity (15) of the cover (9).

3. Tool according to claim 2, characterised in that the spring washer (12) has a round cross-section and the pin (11) has a hexagonal cross-section with latching notches (16) at least at the corners.

4. Tool according to claim 3, characterised in that the selector dial (8) too is mounted rotatably on the pin (11) and comprises flutes (26) provided on the upper side which extend into the peripheral surface (8'').

5. Tool according to claim 1, characterised in that the selector dial (8) is axially fixed by a spring washer (17) which is located in a central channel (18) of the selector dial (8) and is covered by the bottom (22') of a cup-shaped recess (2) in the lower side of the cover (9).

6. Tool according to claim 2, characterised in that the groove (13) is arranged in a metal bush (21) which is countersunk in the plastic cover (9) and which forms the pin receiving cavity (15).

## Revendications

1. Outil équipé d'une lame et d'un manche, en particulier tournevis, comportant des logements (3) prévus à l'extremité supérieure du manche, pour des tiges de tournevis insérables (4) ou analogues, lesquels logements sont susceptibles d'être fermés par un couvercle (9) commun et qui permet la distribution individuelle des tiges de tournevis par rotation relative des logements (3) dans une cavité, autour d'un axe central du manche (2), caractérisé en ce que le couvercle (9) est fixé par encliquetage et est libre de tourner en position d'assemblage, autour de son axe central d'assemblage par encliquetage qui coïncide avec l'axe longitudinal médian (x-x) du l'outil, les logements (3) étant susceptibles d'être obturés par interposition d'un disque de sélection (8) entre le couvercle (9) et le manche (2), lequel disque est fixé axialement et monté à rotation, et en ce que le disque de sélection (8) comporte un seul trou de sortie (10) qui peut ouvrir les logements (3) l'un après l'autre.

2. Outil selon la revendication 1, caractérisé en ce que la liaison par encliquetage est constituée d'une broche (11) entourée d'un anneau élastique (12) qui, à l'état déployé, tourne librement dans une rainure (13) ménagée dans la paroi (14) de la cavité (15) du couvercle (9) destinée à recevoir la broche.

3. Outil selon la revendication 2, caractérisé en ce que l'anneau élastique (12) présente une section circulaire et le broche (11) une section hexagonale avec au moins une entaille (16) à faces anguleuses.

4. Outil selon la revendication 3, caractérisé en ce que le disque de sélection (8) est également monté tournant sur la broche (11) et comporte sur sa face supérieure des creusures (26) qui S'étendent jusqu'à la surface périphérique (8").

5. Outil selon la revendication 1, caractérisé en ce que le disque de sélection (8) est fixé axialement par un anneau élastique (17), qui est logé dans une rainure centrale (18) du disque de sélection (8) et est surmonté par le corps (22') d'une cavité (22) en forme de pot sur la face inférieure du couvercle (9).

6. Outil selon la revendication 2, caractérisé en ce que la rainure (13) est ménagée dans une douille métallique (23) rapportée dans le couvercle (9) en matière synthétique, et qui forme la cavité (15) de réception de la broche.
